# DEMANDE DE BREVET EUROPEEN

(11) **EP 0 716 205 A1**
(43) Date de publication de la demande: **12.06.1996**
(21) Numéro de dépôt: 95420338.6
(22) Date de dépôt: 30.11.1995
(51) Int. Cl.: E06B 3/36, E06B 3/38

(54) **Porte ou fenêtre métallique à dormant et ouvrant articulés sur une partie courbe**

(30) Priorité: 02.12.1994 FR 9414742
(71) Demandeur: CINTRAGE DE L'OUEST, F-56270 Ploemeur (FR)
(72) Inventeur: Nouvon, Eric, F-56270 Ploemeur (FR); Lidove, Paul, F-56270 Ploemeur (FR)
(74) Mandataire: Mougeot, Jean-Claude

(57) **Abrégé**

L'invention concerne un châssis de porte ou fenêtre métallique comportant un dormant (1) et un ouvrant (2) articulés sur une partie courbe.

Ce châssis se caractérise en ce que le dormant (1) et l'ouvrant (2) sont réalisés chacun à partir d'un profilé métallique cintré, que l'ouvrant (2) pivote sur le dormant (1) autour d'un axe (4) à l'aide d'un jeu d'articulations (3) fixées en applique sur le dormant (1) et l'ouvrant (2), l'axe de pivotement (4) ne coupant pas l'ouvrant (2).

L'invention permet de réaliser par exemple des fenêtres rondes à ouverture à la française, projetante à l'italienne et à soufflet, dans une large gamme dimensionnelle, avec le même jeu d'articulations, ces fenêtres présentant une grande rigidité.

## Description

### Domaine technique

L'invention concerne le domaine de la menuiserie métallique, et plus spécialement les portes et fenêtres constituées d'un dormant et d'un ouvrant, réalisés à partir de profilés métalliques et articulés entre eux sur une partie courbe, c'est à dire une partie où les profilés du dormant et de l'ouvrant ont été cintrés.

### Etat de la technique

Les formes arrondies sont actuellement de plus en plus utilisées en architecture. On réalise sans difficulté des châssis de porte ou de fenêtre comportant des parties arrondies lorsque l'articulation de l'ouvrant sur le dormant se trouve sur une partie droite. On sait aussi réaliser des articulations sur partie courbe pour des ouvertures battantes à l'aide d'une pièce d'articulation unique, par exemple une fenêtre circulaire articulée au point le plus bas du cercle, mais ce système ne présente pas une grande rigidité et se limite à des ouvertures de petite dimension.

On réalise également des fenêtres circulaires basculantes autour d'un axe diamétral horizontal à l'aide de 2 pivots. Ces pivots sont d'un coût élevé et le système nécessite 3 profilés différents au lieu de 2, ce qui alourdit encore le prix de revient. Enfin, on a proposé des fenêtres rondes à ouverture à la française dans lesquelles on utilise des charnières intégrées au dormant et reliées entre elles par un axe qui vient couper le "clair" du vitrage d'une manière peu esthétique. De plus, ce système ne permet pas de réaliser des châssis de grande dimension.

### But de l'invention

L'invention a pour but de permettre la réalisation de portes et fenêtres métalliques comportant une partie courbe, avec une articulation de l'ouvrant sur le dormant dans cette partie courbe, et plus particulièrement de fenêtres de forme circulaire, avec un système d'ouverture soit à la française, c'est à dire autour d'un axe de pivotement vertical, soit projetante à l'italienne, avec un axe de pivotement horizontal situé en haut du châssis, soit à soufflet, avec un axe de pivotement horizontal au bas du châssis, ces portes et fenêtres présentant une grande rigidité et donc une résistance élevée au vent et aux déformations et une bonne étanchéité à l'air et à l'eau, sans limitation dimensionnelle, sans accessoires apparents à l'intérieur du vitrage et d'un coût de fabrication modéré.

### Objet de l'invention

L'invention a pour objet un châssis de porte ou fenêtre métallique comportant un dormant et un ouvrant articulés sur une partie courbe, caractérisé en ce que le dormant et l'ouvrant sont réalisés chacun à partir d'un profilé métallique cintré, que l'ouvrant pivote sur le dormant à l'aide d'un jeu d'articulations fixées en applique sur le dormant et l'ouvrant, et que l'axe de pivotement de l'ouvrant ne coupe pas cet ouvrant. Dans le cas d'un châssis fermé, les profilés sont assemblés de préférence par soudure bout à bout. La fixation des articulations sur le dormant et l'ouvrant se fait de préférence par soudure. On peut utiliser, pour les 3 systèmes d'ouverture à la française, à l'italienne et à soufflet, le même jeu d'articulations. Dans le cas de l'ouverture à soufflet, le dormant et l'ouvrant sont reliés par un compas en matériau souple, par exemple en matière plastique.

### Description des figures

La figure 1 représente, en vue de face, une partie de fenêtre selon l'invention dans la zone d'articulation de l'ouvrant sur le dormant.

Les figures 2a, 2b et 2c représentent respectivement en coupe, vue de face et vue de côté, le système de limiteur d'ouverture d'une fenêtre à soufflet selon l'invention.

Les figures 3a, 3b et 3c représentent respectivement en coupe suivant 3 plans perpendiculaires une charnière à réglage de repositionnement pour un châssis selon l'invention.

### Description de l'invention

La fenêtre à ouverture à la française représentée à la figure 1 comporte un dormant (1) réalisé à partir d'un profilé métallique cintré, par exemple en acier ou en alliage d'aluminium, et un ouvrant (2) réalisé à partir d'un second profilé métallique cintré selon la même courbe.
L'articulation de l'ouvrant (2) sur le dormant (1) est réalisée par un jeu d'au moins 2 charniéres (3) pivotant autour d'un axe de pivotement (4) vertical, situé à l'extérieur de l'ouvrant (2), c'est à dire que sa projection sur la face latérale du dormant (1) ne coupe pas l'ouvrant (2).
Les charnières (3) se trouvent en applique sur la face latérale du dormant (1) du côté de l'ouverture. La partie fixe (5) de la charnière (3) est fixée au dormant (1) de préférence par soudure, et la partie mobile (6) en forme de patte est fixée sur l'ouvrant (2), de préférence également par soudure. L'écartement entre les charnières (3) sur l'axe de pivotement (4) est proportionné à la courbure du profilé et donc à la taille et au poids du châssis, de telle sorte que cet axe (4) ne coupe pas l'ouvrant. L'adaptation de la charnière (3) à toutes les dimensions de châssis et aux différents types d'ouverture se fait uniquement en jouant sur la longueur de la patte de la partie (6) des charnières (3), ce qui permet de partir dans tous les cas de la même pièce et, en la standardisant, d'en abaisser le coût.
Avec le même jeu de charnières (3), on peut réaliser une fenêtre projetante à l'italienne avec un axe de pivotement (4) horizontal et situé au-dessus de l'ouvrant (2), ou une fenêtre à soufflet avec un axe de pivotement (4) également horizontal, mais situé en bas de l'ouvrant (2).
Pour régler et limiter l'ouverture des châssis à soufflet, on utilise habituellement un compas métallique, fixé à la fois sur l'ouvrant et le dormant et qui, à la fermeture, vient se loger dans la feuillure. Cette solution n'est pas applicable à une partie courbe. Pour résoudre cette difficulté, la fenêtre à soufflet selon l'invention comporte avantageusement le système limiteur d'ouverture représenté à la figure 2. Ce système comprend une bielette (7) fixée à une extrémité au dormant (1) autour d'un axe fixe (8). L'autre extrémité est fixée autour d'un axe (9) à un coulisseau (10) mobile qui est guidé entre les nervures (11) dans la feuillure de l'ouvrant (2). Cette bielette (7) est réalisée en matière souple, par exemple en matière plastique, de sorte qu'elle peut se déformer et venir, à la fermeture, épouser la courbe de la feuillure, tout en permettant à la fois de régler l'ouverture dans n'importe quelle position et de la limiter à un angle maximum. Les ouvrants de forme recourbée sont nettement plus rigides que les ouvrants quadrangulaires de surface équivalente. Cependant, il peut être intéressant de prévoir dans l'articulation un réglage de repositionnement au cas où il y aurait un certain jeu. Dans ce but, on peut munir les articulations des portes et fenêtres selon l'invention du système de réglage représenté à la figure 3.
La charnière (3) comporte, autour de son axe (12), une bague excentrée (13) solidaire de cet axe par l'intermédiaire d'une vis pointeau (14), qui est posée en position ouverte, mais qui est masquée et inaccessible en position fermée de la fenêtre.

L'invention permet ainsi de réaliser pour les 3 types d'ouverture mentionnés des châssis courbes, en particulier des fenêtres rondes, sans limitation de dimension et présentant une grande rigidité et une très bonne étanchéité, à un coût de fabrication raisonnable.

## Revendications

1. Châssis de porte ou fenêtre métallique comportant un dormant (1) et un ouvrant (2) articulés sur une partie courbe, caractérisé en ce que le dormant (1) et l'ouvrant (2) sont réalisés chacun à partir d'un profilé métallique cintré, que l'ouvrant (2) pivote autour d'un axe (4) sur le dormant (1) à l'aide d'un jeu d'articulations (3) fixées en applique sur le dormant (1) et l'ouvrant (2), et que l'axe de pivotement (4) ne coupe pas l'ouvrant (2).

2. Châssis selon la revendication 1, caractérisé en ce que l'écartement des articulations (3) est d'autant plus grand que le châssis est de plus grande dimension.

3. Châssis selon l'une des revendications 1 ou 2, caractérisé en ce que le dormant (1) et l'ouvrant (2) sont réalisés chacun à partir d'un seul profilé cintré soudé bout à bout.

4. Châssis selon l'une quelconque des revendications 1 à 3, caractérisé en ce que les articulations (3) sont soudées sur le dormant (1) et sur l'ouvrant (2).

5. Châssis selon l'une quelconque des revendications 1 à 4, caractérisé en ce que le même jeu d'articulations (3) est utilisé pour toutes les dimensions de châssis et pour les ouvertures à la française, projetante à l'italienne et à soufflet.

6. Châssis à ouverture à soufflet selon l'une quelconque des revendications 1 à 5, caractérisé en ce qu'il est équipé d'un système de réglage et de limitation de l'ouverture, constitué d'une bielette (7) en matériau souple dont une extrêmité est fixée au dormant (1) autour d'un axe fixe (8) et l'autre à l'ouvrant (2) autour d'un axe (9) sur un coulisseau mobile (10).

7. Châssis selon l'une quelconque des revendications 1 à 6, caractérisé en ce que les articulations (3) sont munies d'un dispositif de réglage de repositionnement, comprenant une bague excentrée (13) autour de l'axe (12) de l'articulation (3) et rendue solidaire de cet axe (12) par une vis pointeau (14).
